# EUROPÄISCHE PATENTSCHRIFT

(11) **EP 0 182 308 B1**
(45) Veröffentlichungstag und Bekanntmachung des Hinweises auf die Patenterteilung: **23.05.1990**
(21) Anmeldenummer: 85114534.2
(22) Anmeldetag: 15.11.1985
(51) Int. Cl.: A47K 3/00, A47K 17/02

(54) **Sicherheitsgriffsystem**
Safety rail system
Système de rails de sécurité

(30) Priorität: 19.11.1984 DE 8433881 U; 19.11.1984 DE 8433882 U; 19.11.1984 DE 8433880 U; 19.11.1984 DE 3442222; 15.06.1985 DE 8517609 U; 27.07.1985 DE 8521740 U
(43) Veröffentlichungstag der Anmeldung: 28.05.1986
(73) Patentinhaber: Hans Grimberg Edelstahl GmbH, 45219 Essen (DE)
(72) Erfinder: Philippen, Dieter P., D-5580 Traben-Trarbach (DE)
(74) Vertreter: Stratmann, Ernst, Dr.-Ing.

(56) Entgegenhaltungen:
- EP-A- 0 064 965
- DE-A- 2 929 239
- DE-A- 3 150 765
- NL-A- 7 117 911
- US-A- 3 448 468

## Beschreibung

Die Erfindung betrifft ein Sicherheitsgriffsystem für von körperbehinderten Menschen zu benutzende Naßräume, wie Bad, WC. usw., bestehend aus am Boden sowie an Wand und/oder Decke montierbaren Sicherheitsgriffen, die-ggf. mit zugehörigen Stützrohren-wechselseitig rechts oder links montierbar und rechts oder links nutzbar sind und aus rostfreiem Rohrmaterial, insbesondere Edelstahlrohr, bestehen, bei dem die Oberfläche durch spanlose Verformung im Griffbereich rutschsicher gemacht ist, und welches Sicherheitsgriffsystem auch ein Rahmenteil aufweist, das ein in einer vertikalen Ebene liegendes, nach einem Seite hin offenes U bildet.

Ein derartiges Sicherheitsgriffsystem ist uas der DE-A 2929239 bereits bekannt.

Derartige Sicherheitsgriffsysteme werden vor allem im Räumlichtkeiten eingesetzt, in denen der körperbehinderte Mensch selbständig eine bestimmte Bewegung ausführen oder eine Tätigkeit vornehmen will, bei der seine fehlende Bewegungsmöglichkeit durch eine Vorrichtung ersetzt wird oder seine nicht voll funktionssichere Bewegung durch eine Vorrichtung abgesichert wird. Dies ist besonders wichtig im sogenannten Naßraumbereich, wie Badezimmer, WC, usw..

Die Problematik derartiger Hilfseinrichtungen liegt auch darin, daß diese Hilfseinrichtungen vielfach seitlich von dem durch den Behinderten zu nutzende Objekt, wie zum Beispiel WC, montiert werden müssen und daher so zu gestalten sind, daß sie seitlich auf Zug stabil sind und somit seitlichen Abstützungen benötigen. Dadurch werden jeweils für diese bestimmten Systemtypen Rechts- und Linkausführungen notwendig, was bei nicht vorhandener UmsteIlbarkeit zusätzliche Kosten bei Planung, Lieferung, Montage, usw. verursacht. Dieses Problem hat auch die oben genannte Druckschrift erkannt und eine Lösungsmöglichkeit geschaffen, bei der zumindest die Planung, Lieferung und Montage ohne derartige zusätzliche Kosten möglich ist.

Ähnliches gilt auch für die Abstimmung der Formen der Haltereinrichtungen, die auf die ergonomisch notwendigen speziellen Greif- und Reichmöglichkeiten der Körperbehinderten abgestimmt sind muß. Die bekannte Einrichtung ermöglicht auch diese Berücksichtigung zumindest bei der Montage. Das bekannte System erlaubt daher mit verhältnismäßig wenig Grundbauelementen die jeweilige Anpassung and die räumlichen Gegebenheiten sowie an die Behinderungen des Menschen, der diese Räumlichkeiten benutzen soll.

Nachteilig ist jedoch, daß spätere Änderungen problematisch oder gar nicht möglich sind. Derartige Änderungen können eintreten, wenn sich die Behinderung ändert, oder wenn der Raum oder die Einrichtungen für einen Menschen mit anderer Körperbehinderung verwendet werden soll, oder wenn überhaupt die Einrichtungen in einem Hause vorgesehen sind, in dem verschiedene Behinderte in zeitlicher Abfolge die Einrichtungen verwenden sollen, wie beispielsweise in Pflegeheimen o. dgl.

Für diese Anwendungsfälle ist das bekannte Sicherheitsgriffsystem noch nicht optimal ausgelegt, da es an der nachträglichen einfachen Verstellbarkeit fehlt. Zudem besitzt das bekannte Sicherheitsgriffsystem für bestimmte Anwendungsbereiche überhaupt keinen Lösungsvorschlag.

Aufgabe der Erfindung ist es, das bekannte Sicherheitsgriffsystem dahingehend weiter auszubilden, daß die nachträgliche Verstellbarkeit ohne große Probleme ermöglicht wird, und daß auch für weitere Anwendungsbereiche körperbehinderten Menschen Erleichterungen geschaffen werden.

Gelöst wird die Aufgabe dadurch, daß das Sicherheitsgriffsystem, das das offene U bildende Rahmenteil wand- und bodenfern und so angeordnet hält, daß das U nach einer wandnahen Seite hin offen und so gestaltet ist, daß der obere Schenkel des offenen U an seinem freien Ende an der Wand befestigbar ist und der untere Schenkel des offenen U an seinem freien Ende eine rechtwinklig nach unten gerichtete Abknickung aufweist, deren Ende am Boden befestigbar ist.

Durch diese Maßnahme ergeben sich weitreichende Gestaltungsmöglichkeiten in einem dem Körperbehinderten besonders leicht zugänglichen Bereich, wobei sich die Möglichkeit eröffnet, bei Bedarf auch ohne große Umstände Abwandlungen vorzunehmem, so beispielsweise Einrichtungen von links auf rechts zu wechseln.

Um die eingangs erwähnte notwendige Stabilität beizubehalten, andererseits aber die möglichst einfache Umstellbarkeit zu gewährleisten, hat es sich als günstig erweisen, wenn gemäß einer Weiterbildung der Erfindung der Rahmen zumindest an einem Boden- oder Wandbefestigungspunkt eine langgestreckte Befestigungsplatte besitzt, von derem einen Ende der abgeknickte untere Schenkel des U ausgeht, und von derem anderen Ende ein Stützrohr ausgeht, das die Schenkelabknickung drehbar um deren Achse umschließt.

Durch diese Maßnahmen läßt sich auf nachträglich ohne große Schwierigkeiten eine Änderung der Abstützrichtung und damit eine optimale Versteifung des Sicherheitsgriff systems ermöglichen, je nachdem, in welcher Richtung bei Änderung der Nutzung sich die Kraftübertragung verlagert.

Eine weitere Stabilitätserhöhung läßt sich dadurch erreichen, daß das offene U mittels eines Abschlußsteges geschlossen ist.

In dem offenen oder mittels Abschlußsteg geschlossenen U läßt sich eine zwischen die U-Schenkel einklemmbare teleskopartige Rohranordnung einbringen, die Hilfseinrichtungen, wie Seifenschale, Handtuchhalter, Toilettenrollenhalter, usw., trägt. Diese Anordnung hat sich als besonders zweckmäßig erwiesen, weil sie eine sehr schnelle Auswechselbarkeit je nach Wünschen des Behinderten ermöglicht.

Gemäß einer noch anderen Ausführungsform ist am Verbindungssteg des U des U-Schenkels wand- und bodenfern ein vertikales Aufsteckrohr angeordnet. Diese Aufsteckrohr kann entweder zur weiteren Stabilisierung (beispielsweise durch Befestigung an der Decke) dienen, oder aber dazu, weitere Zusatzeinrichtungen zu halten, wie beispielsweise eine Strickleiter, an der sich ein behinderter Mensch hochziehen kann. Dazu könnte das Aufsteckrohr an seinem oberen Ende eine Holm tragen.

Um auch hier eine möglichst große Universalität und Verstellbarkeit zu erreichen, ist gemäß einer Weiterbildung dieser Anordnung ein Ring mit klauenartigen Vorsprüngen vorgesehen, auf den paßgenau ein Rohrstück mit entsprechendem Ring paßt, das in der Normalen zur Rohrachse ein Nutzgerät, wie beispielsweise die erwähnte Strickleiter, trägt. Die Maßnahme ermöglicht ein einfaches Umstellen der Auslegerichtung (Holm) für die Strickleiter.

Statt der klauenkupplungsartigen Ausführungsform ist auch eine Ausführungsform vorgesehen, bei der das Aufsteckrohr am oberen Ende einen Hohlbolzen mit mehreckigem, achsparallelem Innenraum aufweist, der raumkomform und paßgenau auf einen Steckbolzen des Steckrohres paßt und in der Normalen zur Rohrachse ein Nutzgerät, wie beispielsweise eine Strickleiter trägt.

Statt der Strickleiter kann auch ein schwenkbares Stützrohr vorgesehen werden, das beispielsweise als Bauchstütze zur Hilfe beim Bekleiden dienen kann und aus diesem Grunde gemäß einer noch weiteren Ausführungsform zweckmäßigerweise einen schlecht wärmeleitenden Überzug wie Polster aufweist.

Von besonderer Bedeutung ist dabei die bereits erwähnte teleskopartige Rohranordnung, die verschiedene Ausführungsformen annehmen kann, je nachdem, wie stabil einerseits die Rohranordnung in dem offenen oder geschlossenen U-Bereich angeordnet sein muß, oder wie einfach die Auswechselbarkeit gehalten sein soll.

Die Erfindung wird nachfolgend anhand von Ausführungsbeispielen näher erläutert, die in den Zeichnungen dargestellt sind.

Es zeigt
Fig. 1, 2 in einer perspektivischen Darstellung das erfindungsgemäße Sicherheitsgriffsystem in einer speziellen Ausführungsform, wobei in dem Rahmen, der das wand- und bodenferne, nach einer Seite hin offene U bildet, eine Toilettenrollenhalterung trägt;
Fig. 3 in einer ählichen Darstellung wie Fig. 1 eine Ausführungsform, bei der das offene U des Rahmens mittels eines Abschlußsteges geschlossen ist;
Fig. 4 eine ähnliche Ausführung wie Fig. 1, jedoch nur jeweils mit einer boden- bzw. wandseitigen Befestigung mittels einer Befestigungsplatte;
Fig. 5 eine Detaildarstellung der Befestigung mittels einer Befestigungsplatte;
Fig. 6 eine Darstellung der Umstellbarkeit dieser Befestigungsplatte;
Fig. 7, 8, 9 und 10 verschiedene Ausführungsformen für die einklemmbare teleskopartige Rohranordnung;
Fig. 11 die teleskopartige Rohranordnung als Träger für eine Toilettenrolle;
Fig. 12 eine Zusatzeinrichtung zur Befestigung der teleskopartigen Rohranordnung an einem Rahmenteil, in dem sich kein U-Teil befindet;
Fig. 13 eine besonderes stabile Ausführung für eine teleskopartige Rohranordnung;
Fig. 14 ein Anwendungsbeispiel für diese Rohranordnung der Fig. 13;
Figs. 15, 16 und 17 Darstellungen zur Erläuterung der Kombination aus Aufsteckrohr und schwenkbares Stützrohr, hier zur Befestigung einer Strickleiter;
Figs. 18 und 19 eine andere Ausführungsform einer derartigen Kombination;
Fig. 20 eine weitere Anwendung der in Fig. 18 darstellten Ausführungsform;
Fig. 21, 22 und 23 die Anwendung eines Stützpolsters; und
Fig. 24 bis 28 schematisiert Anwendungsmöglichkeiten des erfindungsgemäßen Sicherheitsgriffsystems.

Fig. 1 und 2 zeigen in einer perspektivischen Darstellung die Grundelemente des Sicherheitsgriffystems 10, bestehend aus an Wand, Boden (Fig. 1) und/oder Decke (Fig. 2) montierbaren Sicherheitsgriffen 12, 14 bzw. 16, wobei das Sicherheitsgriffsystem 10 einem Rahmen 18 umfaßt, der wand- und bodenfern ein nach einer Seite hin offenes U 20 aufweist, wie Fig. 1 deutlicher erkennen läßt.

Die Befestigung des Rahmens erfolgt zur Erlangung ausreichender Stabilität an zumindest Boden oder Wand mit Hilfe einer langgestreckten Befestigungsplatte 22, von deren einen Ende 24 ein (ggf. abgeknickter, siehe Bezugszahl 26) Schenkel 28 des U 20 ausgeht, wobei dieser Schenkel das eigentliche "Nutzrohr" darstellt, während von dem anderen Ende 30 der Befestigungsplatte 22 ein Stützrohr 32 ausgeht, das das Nutzrohr 28 drehbar (siehe Bezugszahl 34) um dessen Achse umschließt.

Wie aus Fig. 3, einer ählichen Darstellung wie Fig. 1, hervorgeht, kann zur Erhöhung der Stabilität das offene U mittels eines Abschlußsteges 11 geschlossen sein. Dies ist insbesondere dann vorteilhaft, wenn es keine deckenseitige Befestigungsmöglichkeit gemäß Fig. 2 gibt, wie Fig. 3 darstellt.

Dort ist nämlich am Verbindungssteg 36 des U wand- und bodenfern ein vertikales Aufsteckrohr 38 angeordnet, das dazu dienen kann, den in Fig. 15 dargestellten, eine Strickleiter 40 tragenden oberen Holm 42 mittels eines Hohlbolzens 44 aufzunehmen, der eine Innenbohrung 46 aufweist, deren Mehrkantigkeit (dargestellt ist Achtkantigkeit) dazu dient, durch jeweiliges Aufheben des Hohlbolzens und in veränderter Lage wieder Absenken auf einen entsprechenden Mehrkantvorsprung 48 des vertikalen Aufsteckrohrs 38 die Position bezüglich des Benutzers vielstufig zu verändern. Um der Rohrkonstruktion die notwendige Steifigkeit zu geben, kann, wie Fig. 3 erkennen läßt, das Aufsteckrohr 38, das vorzugsweise aus relativ dünnwandigem Edelstalt besteht, durch Einschieben eines Stahlrohrs mit größerer Wandstafke, siehe Bezugszahl 50 verstärkt sein, so daß auch die bei Benutzung der Strickleiter 40 sich ergebenden Biege- und Querkräfte von dem Rahmgestell 10 einschließlich dem Anschlußsteg 11 ohne Probleme aufgenommen werden können. Mehrkantvorsprung 48 und Hohlbolzen 44 sind formschlüssig aneinander angepaßt.

Die durch Belastung entstehenden Kräfte werden teils über das waagerechte Halterohr 14 in die Wand, teils in den Boden abgeleitet.

Fig. 18 zeigt in einer ähnlichen Darstellung wie Fig. 15 eine etwas abgewandelte Ausführungsform, die auch eine Befestigung des Aufsteckrohrs 38 an der Decke ermöglicht. In diesem Falle wird der Holm 42, der seinerseits die Strickleiter 40 hält, von einem Rohrstück 52 gehalten, das an Unteren Ende einen Ring 54 mit klauenartigen, in axiale Richtung weisenden Vorsprüngen 56 trägt, die in entsprechenden Klauen 58 eines weiteren Ringes 60 eingreifen, der auf einem senkrechten Trägerrohr 62 mittels Schweißung oder mittels mehrerer Schrauben (z. B. Madenschrauben 64) befestigt ist, was dazu dient, wiederum durch jeweiliges Aufheben des Rohrstücks 52 und in veränderter Lage wieder Absenken die Position zu dem Benutzer vielstufig zu verändern.

Das Rohr gemäß Fig. 3 ist auch verlängerbar, indem auf den Mehrkantvorsprung 48 des vertikalen Aufsteckrohrs 38 ein Verlängerungsstück aufgesetzt wird, das eine Innenbohrung ähnlich dem das Hohlbolzens 44 aufweist, zumindest am Aufsteckende.

In Fig. 20 ist eine Stützrohrkonstruktion 66 dargestellt, die über das vertikale Aufsteckrohr 38 gestreift ist ind ihren Halt am dem Halterung 60 findet. Die Stützrohrkonstruktion 66 ist im übrigen ähnlich aufgebaut wie die des oberen Holms 42, wobei die Aufnahme und Fortleitung der Kräfte wie im Falle der Strickleiter 30 geschieht, allerdings hier unter zur Hilfenahme eines zusätzlich abstützenden Versteifungsrohrs 68. Wie die Fig. 20 erkennen läßt, ist aus dem Metallrohr 70 der Stützrohrkonstruktion 66 eine wärme-/kälteschützende Umhüllung 72 angeordnet, beispielsweise mittels Haftverbindung, wie sie aus den Fig. 21, 22 und 23 hervorgeht.

Die Stützrohrkonstruktion 66 kann auch als Rückenstütze für ein Wasserklosett eingesetzt werden, ggf. wiederum ergänzt durch ein Polster, das dann als Rückenpolster dienen würde. Eine Anwendung ist auch denkbar als Armstütze oberhalb des U-förmigen Bereichs 20 gemäß Fig. 1, oder als seitlich drehbare Leibauflage als An- und Ausziehhilfe.

Die Polstereinrichtungen, wie sie in den Fig. 21, 22 und 23 dargestellt sind, haben den Vorteil, daß sie leicht im Sinne der vorliegenden Aufgabenstellung ausgewechselt werden können. Eine solche Auswechselbarkeit ist deshalb von Vorteil, weil derartige Polster starken Beanspruchungen unterliegen und daher häufig gewechselt werden müssen, zum anderen auch hier eine Anpassung an die jeweiligen Nutzungszwecke von Vorteil ist. Dabei ist allerdings das einfache Überstülpen von Schaumchemiestoffen zum Zwecke des Eindämmens der Wärmeleitung, wie sie in der Rohrleitungstechnik an sich üblich sind, hier meist nicht ausreichend, weil eine derartige Montage kein Drehfestigkeit ergibt, so daß die Stützfunktion nur unzureichend wäre. Aus diesem Grunde sind Haftbänder 74 vorgesehen, wie sie an sich aus der Textiltechnik bekannt sind, wobei jedoch dieses Haftband nicht die Form eines durchlaufenden Bandes in den geschlitzten Innenwänden 76 der Umhüllung 72 Verwendet findet, vielmehr, wie aus Fig. 22 hervorgeht, absatzweise in kleinen Zwischenräumen angeordnet sind. Durch diese kleinen Zwischenräume werden Microbewegungen des die Umhüllung bildenen Stützpolsters ermöglicht, die aber innerhalb der Länge des Polsters sich überraschend und in nicht zu erwartender Weise ausgleichen, so daß die Ruhelage des Polsters insgesamt auf dem Rohr 70 ungestört bleibt, dies infolge von Verklemmungseffekten.

Un die Ableitung der Kräfte in die Wand oder den Boden (ggf. auch in die Decke) vornehmen zu können, dient die bereits erwähnte langgestreckte Befestigungsplatte 22, die durch ihre besondere Bauweise weitgehend universell verwendbar ist. Zu diesem Zweck ist neben einer zentralen Befestigung 78, geschützt durch eine Haube 80, ein Hilfsgriff auf der Befestigungsplatte 22 einerseits fest verschweißt, siehe Bezugszahl 82, andererseits mittels einer Schelle 34 um das Nutzrohr 28 herum drehbar gehaltert. Um die Positionierung des Stützrohrs 28 weiter zu verbessern, kann gemäß Fig. 5 eine Einprägung in Form einer rohrkonformen Ausnehmung 84 in der Befestigungsplatte 22 vorgesehen sein.

Wie Fig. 6 zeigt, kann die Befestigungsplatte 22 im Bedarfsfall um 360° um die Zentrale 86 des Nutzgriffes 28 in der Schelle 34 gedreht werden. Erst nach Festlegung der Position der Befestigungsplatte 22 wird in der Regel die zentrale Öffnung 78 für die Befestigung der Befestigungsplatte 22 gebohrt und damit festgelegt. Auf diese Weise ist die Befestigungsplatte universell verwendbar.

Wie Fig. 1 und 2 erkennen lasser, läßt sich diese Befestigungsplatte 22 sowohl am Boden, wie an der Wand oder an der Decke einsetzen.

Anstelle der zentralen Befestigung 78 können auch Befestigungen an den Enden 24 bzw. 30 vorgenommen werden, siehe die angedeuteten Befestigungsschrauben 88 in Fig. 5.

Die Befestigungsplatte 22 erlaugt eine so stabile Anbringung, daß in vielen Fällen eine einzige Befestigungsplatte ausreichend ist, um das Sicherheitsgriffsystem stabil zu verankern, siehe die Ausführungsformen der Fig. 4.

Das jeweils nicht über eine Befestigungsplatte 22 befestigte Ende der Griffanordnung ist mittels üblichen Schellenkonstuktionen an der Wand befestigt, siehe Bezugszahl 90.

Es sei nun näher auf die teleskopartige Rohranordnung 92 eingegangen, die zwischen die Schenkel 26, 28 des offenen oder geschlossenen U 20 angeklemmt werden kann und die ihrerseits Halterungseinrichtungen 94 für Serviceteile wie Toilettenpapierhalter 96, Seifenschale, Aschenbecher, Gurtschleifenhalter, Handtuchstange 98 (siehe Fig. 14) stützen. Je nach der aufzunehmenden Belastung ist diese teleskopartige Anordnung unterschiedlich aufgebaut. Allen Konstruktionen, die in Fig. 7, 8, 9 und 10 zu erkennen sind, est gemeinsam, daß die Anordnung aus zwei Eingriffteilen 100 und zwei gleitend ineinandergeschobenen Rohrstücken 102, 104 besteht. Diese Teile können in die offenen oder geschlossenen, durch das U gebildeten Felder der Fig. 1 und 3 durch Zusammendrücken der beiden Rohre gegen die Kraft einer Druckfeder 112 gemäß Fig. 10, oder einer Gasdruckfeder 108 gemäß Fig. 8 eingesetzt werden und lassen sich anschließend mit Hilfe von in den Rohrstücken 102, 104 befindlichen, Reibungskraft bewirkenden Druckmänteln 112 im allgemeinen zuverlässig haftend befestigen.

In Fig. 9 ist eine ähnliche Konstruktion zu erkennen, bei der jedoch der Befestigungsdruck bei der Montage durch ein entsprechendes Werkzeug erzeugt wird, woraufhin nach Erreichen der endgültigen Position die Stellung der beiden Rohrstücke 102, 104 durch eine in einem Schlitz 114 in der Rohrwand des Rohrs 104 geführte Klemmschraube 110 festgelegt wird. Alternativ könnte statt des Schlitzes 114 auch eine Bohrung vorgesehen sein, durch die in das von derteleskopartigen Anordnung der Rohre 102,104 gebildete Volumen 116 eine Druckflüssigkeit oder eine Kunststoffpaste, die unter Umständen durch Gasanschlüsse zusammendrückbar ist, eingefüllt und anschließend die Bohrung verchlossen werden kann.

Die Eingriffteile, die halbschalenförmig ausgebildet sind, in Anpassung an den Durchmesser des Rohrmaterials, aus denen das Rahmengestell 18 aufgebaut ist, können auch gemäß der Fig. 7 durch weitere übergeschobene Halbschalen 118 zu einer umgreifenden Schelle ergänzt werden, beispielsweise dadurch, daß gemäß Fig. 13 derartige ergänzende Halbschalen oder Halbeinsätze 118 mittels Ösen 120 über Dorne 122 geschoben werden, woraufhin diese Verbindung durch eine Madenschraube 124 endgültig abgesichert werden kann.

Die damit erreichbaren Haltekräfte erlauben sogar die Anbringung von Bauchauflagen, wie sie auch in Fig. 15 zu erkennen sind, siehe die dortige Bezugszahl 98.

Auf die Anbringung der Halbschalen 118 gemäß Fig. 13 und 14 kann jedoch dann verzichtet werden, wenn die Konstruktion gemäß Fig. 7 eingesetzt wird. Der Einsatz gemäß Fig. 7 umfaßt wiederum schalenförmige Eingriffteile 100 (nur eines ist dargestellt), die zwischen sich beweglich ineinandersteckbare Rohrstücke 102, 104 aufweisen und die ihrerseits wiederum Halterungseinrichtungen für Zusatzeinrichtungen der bereits erwähnten Art (Seifenhalter, Toilettenpapierhalter, Aschenbecher, Gurtschleifenhalter, Handtuchstange, o. dgl.) bilden, beispielsweise dadurch, daß sie die Drehachse für das Halterohr 124 einer Bauchauflage 98 gemäß Fig. 15 bilden, oder das Halterohr 124 für eine Toilettenpapierhalterung 96, wie in Fig. 11 zu erkennen ist.

Im Gegensatz zu den Ausführungsformen gemäß Fig. 8, 9 und 10 ist bei der Konstruktion gemäß Fig. 7 die teleskopartige Verschiebung zwischen den beiden Rohrstücken 102, 104 nicht federnd, sondern sie erfolgt mit Hilfe einer Schraube-Mutteranordnung 124, 125, mit Hilfe der die Rohrstücke in- und auseinander bewegbar sind. Gemäß der dargestellten Ausführungsform wird die Mutter von einer mit Mittelgewinde versehenen Metallscheibe 125 gebildet, die in dem einen Rohr 104 verschweißt ist, beispielsweise durch Punktschweißungen 126. In dem von der Mutter 125 gebildeten Gewinde ist ein Schraubbolzen 124 eingedreht, der seinerseits in einer das Rohr 102 anschließenden Scheibe 128 fest verankert ist, beispielsweise wiederum mittels Verschweißungen 130. Ergänzend oder statt dessen kann die (drehstarre) Verbindung auch durch einen Vierkantdurchbruch in der Scheibe 128 erfolgen, in der ein entsprechend vierkantig ausgebildeter Teil 132 des Schraubbolzens 124 mit Preßpassung eingefügt ist.

Das Rohrstück 102 ist seinerseits an der Scheibe 128 fest angebracht, beispielsweise wiederum durch Schweißungen 132. Um die Höhenverstellung vornehmen zu können, muß die Schraube 124 bezüglich der Mutter 125 verdrehbar sein. Zu diesem Zweck besitzt die Scheibe 128 im Umfang Bohrungen 134, zum Eingriff eines Werkzeugs zum Drehen des Zweiten Rohrs 102 bezüglich des ersten Rohrs 104. Statt dieser Konstruktion kann die Scheibe auch mit einem Sechskantumfang versehen sein, der den Umfang des Rohrs 102 vorzugsweise überragt und dadurch das Ansetzen eines entsprechenden Maulschlüssels ermöglicht.

Zum verdrehbaren Aufsetzen des schalenförmigen Eingriffteils 100 auf das Rohr 102 bildet die Schraube 124 einen die Scheibe 128 durchdringenden Kopfteil 136, wobei der Kopftteil 136 einen Kopf 138 besitzt, dessen Durchmesser größer ist, als der Durchmesser eines Durchbruchs in einem Ring 140, der in einem Rohransatz 142 eingesetzt und beispielsweise dort verschweißt ist, siehe Bezugszahl 144, der seinerseits an dem halbschalenförmigen Eingriffteil 100 angebracht ist. Der Kopfteil 136 der Schraube 124 reicht dabei durch den Ring 140 mit kleinem Spiel hindurch, so daß der Rohransatz 142 bezüglich des Rohrstücks 102 ohne große Reibung drehbar ist, wobei sich die Stirnenden des Rohrs 142 auf die obere Stirnfläche der Scheibe 128 abstützten können und so eine Druckübertragungsfunktion übernehmen.

Um möglichst glatte Außenflächen zu erhalten, was die Reinigung erleichtert, ist en günstig, wenn, wie in Fig. 7 auch dargestellt Rohransatz 142, zweites Rohr 102 und Scheibe 128 gleichen Außendurchmesser besitzen, so daß sich eine im wesentlichn glatte Gesamtrohrkonstruktion ergibt (bis auf den Übergang zwischen erstem und zweiten Rohr 102, 104).

Im allgemeinen wird es günstig sein, die beiden Rohe 102, 104 so genau ineinander zu passen, daß sich kein wesentliches radiales Spiel ergibt. Ist dies jedoch der Fall, kann der sich dann ergebende Zwichenraum, siehe Bezugszahl 146, durch eine viskos bleibende Abdichtmasse oder sontstige Dichtungsmittel abgeschlossen werden, um beispielsweise das Eindringen von Spritzwasser oder sonstigen Verunreingungen zu verhindern. Alternativ kann die in Fig. 7 dargestellte Konstruktion auch so eingebaut werden, daß der obere Teil nach unten gerichtet ist, so daß Staub und Feuchtigkeit nicht eindringen können, weil das Rohr mit dem größeren Durchmesser das Rohr mit dem kleineren Durchmesser schirmartig übergreift.

Falls ein Zusatzteil an einer Stelle des Rahmengestells 18 montiert werden soll, der von sich aus kein U-förmiges Rahmenfeld 20 bildet, kann ein derartiges Rahmenfeld von einem U-förmigen Rohrbügel 148 gebildet sein, siehe Fig. 11. Die Schenkelenden des U-förmigen Rohrbügels 148 gehen in Greifhaken 149 über, die ohne wesentliches Spiel das Rohr eines Rahmengestells 18 umgreifen, und zwar derart, daß der Greifhaken 149 von dem Rohr 18 radial absziehbar ist, und zwar infolge eines freibleibenden Schlitzes 147 am Greifhakenende. Durch die Druckkraft, siehe Pfeil 145, die durch die Konstruktion gemäß Fig. 7 ausgeübt werden kann, verklemmt sich die Gesamtanordnung so stark, daß sich eine sehr stabile Halterung ergibt, insbesondere dann, wenn das Rohr des Rahmengestells 18, wie meist üblich, eine strukturierte Oberfläche aufweist, um eine besondere Griffsicherheit auch für den Benutzer zu erhalten.

In den weiteren Fig. 24 bis 28 sind in schematischen Darstellungen verschiedene Anwendsungsmöglichkeiten des erfindungsgemäßen Sicherheitsgriffsystems zu erkennen.

Insbesondere zeigt Fig. 24 die Anwendung in Verbindung mit einem WC, Fig. 25 die Anwendung bei der Kombination aus einem WC und einer Duscheinrichtung, Fig. 26 die Anwendung bei einem Wannenbad, Fig. 27 die Anwendung bei einem Waschbecken und Fig. 28 die Anwendung bei einem WC mit höhenverstellbarer Sitzbrille.

## Patentansprüche

1. Sicherheitsgriffsystem (10) für von körperbehinderten Menschen zu benutzende Naßräume (Bad, WC, etc.), bestehend aus am Boden sowie an Wand und/oder Decke montierbaren Sicherheitsgriffen (2), die-ggf. mit zugehörigen Stützrohren-wechselseitig rechts oder links montierbar und rechts oder links nutzbar sind und aus rostfreiem Rohrmaterial, insbesondere Edelstahlrohr, bestehen, bei dem die Oberfläche durch spanlose Verformung im Griffbereich rutschsicher gemacht ist, und welches Sicherheitsgriffsystem (10) auch ein Rahmenteil (18) aufweist, das ein in einer vertikalen Ebene liegendes, nach einer Seite hin offenes U bildet, dadurch gekennzeichnet, daß das Sicherheitsgriffsystem (10) das das offene U bildende Rahmenteil wand- und bodenfern und so angeordnet hält, daß das U nach einer wandnahen Seite hin offen und so gestaltert ist, daß der obere Schenkel des offenen U an seinem freien Ende an der Wand befestigbar ist und der untere Schenkel des offenen U an seinem freien Ende eine rechtwinklig nach unten gerichtete Abknickung aufweist, deren Ende am Boden befestigbar ist.

2. Sicherheitsgriffsystem nach Anspruch 1, dadurch gekennzeichnet, daß der Rahmen (18) zumindest an einem Boden- oder Wandbefestigungspunkt eine langgestreckte Befestigungsplatte (22) besitzt, von deren einem Ende (24) der abgeknickte untere Schenkel (28) des U ausgeht, und von deren anderem Ende (30) ein Stützrohr (32) ausgeht, das die Schenkelabknickung (28) drehbar (34) um deren Achse (86) umschließt.

3. Sicherheitsgriffsystem nach Anspruch 1 oder 2, dadurch gekennzeichnet, daß das offene U (20) mittels eines Abschlußsteges (11) geschlossen ist (Fig. 2).

4. Sicherheitsgriffsystem nach Anspruch 1, 2 oder 3, dadurch gekennzeichnet, daß in dem offenen oder mittels Anschlußsteg (11) geschlossenen U (20) eine zwischen die U-Schenkel (28, 26) einklemmbare teleskopartige Rohranordnung (102, 104) (Fig. 7, 8, 9, 10) vorgesehen ist, die Hilfseinrichtungen wie Seifenschale, Handtuchhalter, Toilettenpapierhalter, etc., trägt.

5. Sicherheitsgriffsystem nach einem der Ansprüche 1 bis 4, dadurch gekennzeichnet, daß am Verbindungssteg (36) des U (20) wand- und bodenfern ein vertikales Aufsteckrohr (38) angeordnet ist (Fig. 2, 15 bis 19).

6. Sicherheitsgriffsystem nach Anspruch 5, dadurch gekennzeichnet, daß das Aufsteckrohr (38) an seinem oberen Ende einen Holm (42) trägt.

7. Sicherheitsgriffsystem nach Anspruch 6, dadurch gekennzeichnet, daß das Aufsteckrohr (38) einen Ring (60) mit klauenartigen Vorsprüngen (58) aufweist, auf den paßgenau eine Rohrstück (52) mit entsprechendem Ring (54) paßt, das in der Normalen zur Rohrachse ein Nutzgerät, beispielsweise eine Strickleiter (40) trägt.

8. Sicherheitsgriffsystem nach Anspruch 7, dadurch gekennzeichnet, daß das Aufsteckrohr (38) vor dem in der Normalen ausgehenden waagerechten Halterohr (Teil des U) einen den Querschnitt verdickenden Haltering (60, Fig. 18, 20) aufweist.

9. Sicherheitsgriffsystem nach Anspruch 8, dadurch gekennzeichnet, daß der Haltering (60) eine Klauenkupplung bildet (Fig. 20).

10. Sicherheitsgriffsystem nach einem der Ansprüche 7 bis 9, dadurch gekennzeichnet, daß das Aufsteckrohr (42) ein schwenkbares Stützrohr (70, 68) trägt, das im Oberteil ein schlecht wärmeleitendes Polster (72) aufweist.

11. Sicherkeitsgriffsystem nach Anspruch 4, dadurch gekennzeichnet, daß die teleskopartige Rohranordnung an ihren Enden als schalenförmige Eingriffteile (100) gestaltet sind und zwischen sich beweglich ineinandersteckbare Rohrstücke (102, 104) aufweisen, die ihrerseits Halterungseinrichtungen (124) für Serviceteile (z. B. Toilettenpapierhalter, Seifenschale, Aschenbecher, Gurtschleifenhalter, Handtuchstange u. dgl.) stützen, und daß die Rohrstücke (102, 104) durch eine Schraube-Mutter-Anordnung (124, 125) innerhalb der Rohrstücke (102, 104) auseinanderbewegbar sind.

12. Sicherheitsgriffsystem nach Anspruch 11, dadurch gekennzeichnet, daß die Mutter (125) in dem einen Rohr (104) verschweißt ist, während die Schraube (124) in dem zweiten Rohr (102) in einer das Rohr abschließenden Scheibe (128) fest verankert ist, welche Schiebe (128) im Umfang Bohrungen (134) zum Eingriff eines Werkzeugs zum Drehen des zweiten Rohrs (102) bezüglich des ersten Rohrs (104) aufweist.

13. Sicherheitsgriffsystem nach Anspruch 12, dadurch gekennzeichnet, daß die Schraube (124) einen die Scheibe (128) durchdringenden Kopfteil (136) bildet, auf dem das schalenförmige Eingriffteil (100) drehbar gelagert ist.

14. Sicherheitsgriffsystem nach Anspruch 13, dadurch gekennzeichnet, daß das Eingriffsteil (100) einen Rohransatz (142) im eingeschweißtem Ring (140) bildet, durch den der Kopfteil (136) hindurchreicht, wobei der Kopfteil (136) einen Kopf (138) besitzt, dessen Durchmesser größer als der Durchmesser des Ringdurchbruchs ist.

15. Sicherheitsgriffsystem nach Anspruch 14, dadurch gekennzeichnet, daß Rohransatz (142) und zweites Rohr (102) und Scheibe (128) gleichen Außendurchmesser besitzen.

16. Sicherheitsgriffsystem nach einem der Ansprüche 11 bis 15, dadurch gekennzeichnet, daß das Befestigungsfeld von einem U-förmigen Rohrbügel (148) gebildet wird, dessen Schenkelenden in Greifhaken (149) übergehen, die das Rohr eines Rahmengestells (18) abziehbar umgreifen.

## Revendications

1. Ensemble de poignée de sécurité (10) destinée à des locaux humides (salle de bain, WC, etc) à utiliser par des handicapés, constitué par des poignées de sécurité (12) fixables au sol, aux parois et/ou au plafond, qui sont agençables éventuellement en association avec des tubes d'appui correspondants, alternativement, à droite ou à gauche et utilisables à droite ou à gauche et qui sont constituées par un matériau tubulaire inoxydable, notamment des tubes en acier inoxydable, la surface étant rendue antidérapante dans la zone de poignée par déformation sans enlèvement de matière, ledit ensemble de poignée de sécurité (10) comportant également un élément de cadre (18) qui forme un U ouvert vers un côté, disposé dans un plan vertical, caractérisé en ce que ledit ensemble de poignée de sécurité (10) maintient l'élément de cadre (18) formant le U ouvert, à distance de la paroi et du sol, en ce que le U est ouvert vers un côté proche de la paroi et est agencé de manière telle que la branche supérieure du U ouvert est fixable, par son extrémité libre, à la paroi et la branche inférieure du U ouvert présente, à son extrémité libre, un coude orienté à angle droit vers le bas, dont l'extrémité est fixable au sol.

2. Ensemble de poignée de sécurité selon la revendication 1 caractérisé en ce que le cadre (18) comporte, au moins à son point de fixation au sol ou à la paroi, une plaque de fixation allongée (22) dont l'une des extrémités (24) sert de point de départ de la branche. coudée inférieure (28) du U et dont l'autre extrémité (30) sert de point de départ d'un tube d'appui (32) qui entoure le coude (28) de manière à pouvoir tourner (34) autour de l'axe (86) de celui-ci.

3. Ensemble de poignée de securité selon la revendication 1 ou 2 caractérisé en ce que le U ouvert (20) est fermé à l'aide d'une entretoise d'extrémité (11) (Fig. 2).

4. Ensemble de poignée de sécurité selon la revendication 1, 2 ou 3 caractérisé en ce qu'un agencement tubulaire télescopique (102, 104) (Figures 7, 8, 9, 10) agençable entre les branches de U (28) est prévu dans le U (20) ouvert ou fermé par l'entretoise d'extrémité (11), en vue de supporter des dispositifs auxiliaires tels que savonnière, porte-essuie, porte-papier hygiénique ... etc.

5. Ensemble de poignée de sécurité selon l'une quelconque des revendications 1 à 4, caractérisé en ce qu'un tube emboîtable vertical (38) est agencé sur l'entretoise de liaison (36) du U (20), à distance de la paroi et du sol (figures 2, 15 à 19).

6. Ensemble de poignée de sécurité selon la revendication 5 caractérisé en ce que le tube emboîtable (38) comporte un longeron (42) à son extrémité supérieure.

7. Ensemble de poignée de sécurité selon la revendication 6 caractérisé en ce que le tube emboîtable (38) présente une bague (60) munie de saillies en forme de dents (58) sur laquelles s'adapte précisément un segment de tube (52) muni d'une bague correspondante (54), qui porte, selon une direction normale à l'axe du tube, un dispositif utilitaire, par exemple une échelle de corde (40).

8. Ensemble de poignée de sécurité selon la revendication 7 caractérisé en ce que le tube emboîtable (38) comporte une bague de fixation (60, fig. 18, 20) augmentant la section, en amont du tube de fixation horizontal (partie du U) partant selon une direction normale.

9. Ensemble de poignée de sécurité selon la revendication 8 caractérisé en ce que la bague de fixation (60) constitue un crabotage (fig. 20).

10. Ensemble de poignée de sécurité selon l'une quelconque des revendications 7 à 9 caractérisé en ce que le tube emboîtable (42) supporte un tube d'appui pivotable (70, 68) qui comporte, à sa partie supérieure, un revêtement isolant thermique (72).

11. Ensemble de poignée de sécurité selon la revendication 4 caractérisé en ce que l'agencement télescopique est constitué aux extrémités par des éléments d'emboîtement (100) en forme de coquille et comporte des tronçons de tube (102, 104) emboîtables mobiles l'un par rapport à l'autre, qui sont à leur tour équipés de moyens de fixation (124) de dispositifs auxiliaires (par exemple porte-papier hygiénique, savonnière, cendrier, moyen de retenue d'une ceinture bouclée, tige porte-essuie et analogues) et en ce que les tronçons de tube (102, 104) sont écartables l'un par rapport à l'autre par un agencement à vis et écrou (124, 125) à l'intérieur des tronçons de tube (102, 104).

12. Ensemble de poignée de sécurité selon la revendication 11 caractérisé en ce que l'écrou (125) est soudé dans l'un des tubes (104) alors que la vis (124) est rigidement ancrée dans le deuxième tube (102), dans un disque (128) obturant le tube, ledit disque (128) étant muni sur son périmètre d'alésages (134) destinés à l'engagement d'un outil pour la rotation du deuxième tube (102) par rapport au premier tube (104).

13. Ensemble de poignée de sécurité selon la revendication 12 caractérisé en ce que la vis (124) présente une partie de tête (136) qui traverse le disque (125) et sur laquelle l'élément d'emboîtement (100) en forme de coquille est logé de manière pivotable.

14. Ensemble de poignée de sécurité selon la revendication 13 caractérisé en ce que l'élément d'emboîtement (100) comporte un bout de tube (142) dans lequel est soudée une bague (140) traversée par la partie de tête (136) qui présente une tête (138) dont le diamètre est supérieur au diamètre du perçage pratiqué dans ladite bague.

15. Ensemble de poignée sécurité selon la revendication 14 caractérisé en ce que le bout de tube (142), le deuxième tube (102) et le disque (128) présentent un diamètre extérieur identique.

16. Ensemble de poignée de sécurité selon l'une quelconque des revendications 11 à 15 caractérisé en ce que la zone de fixation est constituée par un étrier en tube (148) en forme de U dont les extrémités de branche se présentent sous forme de crochets (149) qui enveloppent le tube d'une structure de cadre (18).

## Claims

1. Safety handle system (10) for wet rooms (bathrooms, WC, etc.) to be used by disabled people, consisting of safety handles (12) which can be fitted on the floor, wall and/or ceiling and-if need be with accompanying support tubes-can be fitted interchangeably at the right or the left and can be used at the right or the left, and which are made of rustless tubing, in particular superrefined steel tubing, wherein the upper surface is made anti-slip through non-cutting shaping in the handle region, said safety handle system (10) also having a frame part (18) which forms a U lying in a vertical plane and open towards one side, characterised in that the safety handle system (10) keeps the frame part forming the open U away from the wall and the floor and arranged in such a way that the U is open towards a side that is near to the wall and is formed in such a way that the upper leg of the open U can be attached to the wall at its free end and the lower leg of the open U has at its free end a right-angled bend directed downwards, the end of which can be attached to the floor.

2. Safety handle system according to claim 1, characterised in that the frame (18) has, at least on a floor or wall fixing point, an extended fixing plate (22) from one end (24) of which the bent lower leg (28) of the U extends and from the other end (30) of which a support pipe (32) extends which encloses the leg bend (28) rotatably (34) about its axis (86).

3. Safety handle system according to claim 1 or 2, characterised in that the open U (20) is closed by means of a closing bar (11) (Fig. 2).

4. Safety handle system according to claim 1, 2 or 3, characterised in that a telescope-like pipe arrangement (102,104) (Figs. 7, 8, 9,10) which can be clamped between the U-Iegs is provided in the U (20) which is open or is closed by means of closing bar (11), said pipe arrangement bearing auxiliary devices such as a soap dish, towel holder, toilet-paper holder etc.

5. Safety handle system according to one of claims 1 to 4, characterised in that a vertical attachable pipe (38) is arranged away from the wall and the floor on the connecting bar (36) of the U (20) (Figs. 2, 15 to 19).

6. Safety handle system according to claim 5, characterised in that the attachable pipe (38) has a spar (42) at its upper end.

7. Safety handle system according to claim 6, characterised in that the attachable pipe (38) has a ring (60) with claw-like projections (58) onto which a pipe piece (52) with corresponding ring (54) fits exactly, said pipe piece bearing a useful device, for example a rope ladder (40) in the normal to the pipe axis.

8. Safety handle system according to claim 7, characterised in that the attachable pipe (38) has, in front of the horizontal support pipe (part of the U) extending in the normal, a holding ring (60, Fig. 18, 20) making the cross-section thicker.

9. Safety handle system according to claim 8, characterised in that the holding ring (60) forms a claw coupling (Fig. 20).

10. Safety handle system according to one of claims 7 to 9, characterised in that the attachable pipe (42) bears a swivelling support pipe (70, 68) which has a padding on its upper part which is not conducive to the conduction of heat.

11. Safety handle system according to claim 4, characterised in that the telescope-like pipe arrangement is designed at its ends as shell- shaped engaging parts (100) and in between has pipe pieces (102, 104) which can be movably inserted into one another, which for their part support mounting devices (124) for service parts (e.g. toilet-paper holder, soap dish, ash tray, strap loop support, tgwul rail and the like), and in that the pipe pieces (102, 104) can be separated from one another by means of a screw-nut arrangement (124, 125) within the pipe pieces (102, 104).

12. Safety handle system according to claim 11, characterised in that the nut (125) is welded in the one pipe (104), while the screw (124) is securely fixed in the second pipe (102) in a disc (128) closing off the pipe, said disc (128) having bores (134) on its perimeter for the engagement of a tool for rotating the second pipe (102) with regard to the first pipe (104).

13. Safety handle system according to claim 12, characterised in that the screw (124) forms a head part (136) penetrating the disc (128), the shell- shaped engaging part (100) being rotatably mounted on said head part.

14. Safety handle system according to claim 13, characterised in that the engaging part (100) forms a pipe lug (142) in the welded ring (140) through which the head part (136) extends, whereby the head part (136) has a head (138) the diameter of which is greater than the diameter of the ring aperture.

15. Safety handle system according to claim 14, characterised in that pipe lug (142), second pipe (102) and disc (128) have the same outer diameter.

16. Safety handle system according to one of claims 11 to 15, characterised in that the fixing field is formed from a U-shaped pipe stirrup (148), the leg ends of which merge into grab hooks (149) which grip removably round the pipe of a frame.
